# EUROPÄISCHE PATENTSCHRIFT

(11) **EP 1 681 416 B1**
(45) Veröffentlichungstag und Bekanntmachung des Hinweises auf die Patenterteilung: **18.07.2018**
(21) Anmeldenummer: 06100415.6
(22) Anmeldetag: 16.01.2006
(51) Int. Cl.: E05D 7/085, E05D 11/00, E05D 3/12

(54) **Schwinglager mit einem isolierenden Adapterset**
Swing pivot with an isolating device
Pivot à bascule avec un dispositif isolant

(30) Priorität: 16.01.2005 DE 102005002035
(43) Veröffentlichungstag der Anmeldung: 19.07.2006
(73) Patentinhaber: HAUTAU GmbH, 31691 Helpsen (DE)
(72) Erfinder: FINGERLE, Stefan, 31691, Helpsen (DE); WUESTEFELD, Wolfgang, 30974, Wennigsen (DE)
(74) Vertreter: Dantz, Jan Henning

(56) Entgegenhaltungen:
- DE-A1- 2 854 820
- DE-U1- 20 219 822
- DE-U1- 20 219 823

## Beschreibung

Die Erfindung bezieht sich auf ein Schwinglager mit einem isolierenden Adapterset. Dieses Schwinglager soll isolierend zwischen den beiden Rahmen (Fest- und Schwenkrahmen, bzw. Blendrahmen und Flügel) montiert werden, wozu das Adapterset vorgeschlagen wird.

In der Praxis geht die Entwicklung zu immer tieferen Profilsystemen aus Kunststoff oder Aluminium, bedingt u.a. durch Verordnungen betreffend eine Einsparung von Energie. Entsprechend sind die Anforderungen an eine Abdichtung und Isolierung von verdeckt eingebauten Schwinglagern gestiegen.

Die DE 202 19 822 U1 offenbart ein Schwinglager, bei dem Wechselprofil-Enden von Flügel- und Blendrahmen von oben und unten stirnseitig an das Schwinglager stoßen. Die nach außen freiliegenden Flächen der metallischen Grundkörper des Schwinglagers sind von einem Element aus einem den Wärmetausch mindernden Werkstoff abgedeckt.

Die DE 202 19 823 U1 offenbart eine Innenabdeckung für ein Schwinglagerlager eines Schwingflügelfensters, bestehend aus mehreren Abdeck-Elementen, welche nach der Fenstermontage auf in das Rauminnere weisende Sichtflächen des Schwinglagers aufsteckbar sind.

Es ist Aufgabe der Erfindung dafür Sorge zu tragen, dass das Schwinglager in seiner Grundausbildung ohne wesentliche Änderungen in verschiedene Profilsysteme unter Respektierung der genannten Verordnungen isoliert eingebaut werden kann.

Diese Aufgabe wird mit einem Schwinglager mit einem isolierenden Adapterset mit den Merkmalen des Anspruches 1 gelöst.

Winkelförmige Kunststoff-Formteile lassen sich leicht gemäß den unterschiedlichen Tiefen und Formen verschiedener Profilsysteme von Blend- und Flügelrahmen angepasst herstellen. Der von ihnen in der Einbaustellung umschlossene Innenraum kann dabei unverändert bleiben, so dass auch ein immer gleiches Schwinglager in diese an die Profilsysteme angepassten Formteile ohne Änderung an seinen Abmessungen und seiner Gestaltung eingebaut werden kann.

Zugleich bieten die winkelförmigen Formteile eine gute Möglichkeit einer wirkungsvollen Abdichtung und Isolierung, und zwar sowohl an den - den Rahmenprofilen zugewandten - Seiten des Schwinglagers als auch gegenüber der Fenster-Außenseite, da die winkelförmigen Formteile das Schwinglager seitlich und außen umgreifen und so ausgebildet werden können, das sie wirkungsvoll in der Schließstellung des Fensters gegeneinander abdichten.

Schließstellung und Offenstellung ist beim Lager bezogen auf die Lage des Schwenkrahmens gegenüber dem Festrahmen, im montierten Zustand des Lagers und Adaptersets. Entsprechend hat das Adapterset und auch das Lager selbst eine zugehörige Stellung, die entsprechend benannt ist.

Das Kappenset ermöglicht die Anpassung an Farbe und/oder Form des Fensterrahmens. Die Kappen können zusätzlich isolieren.

Die beanspruchte Erfindung wird nachfolgend anhand eines Ausführungsbeispiels und ergänzt.
Fig. 1 : zeigt eine Ansicht eines Schwinglagers in einer 180°-Offenstellung mit Blick in lotrechter Richtung.
Fig. 2 : zeigt in auseinander gezogener perspektivischer Darstellung Teile eines Adaptersets gemäß einem Beispiel der Erfindung.
Fig. 3 : zeigt einen lotrechten Schnitt durch das geschlossene Schwinglager.
Fig. 4 : zeigt in perspektivischer Ansicht das Schwinglager ohne die Blendrahmen-Lagerplatte 1 und zugehörige Teile, wobei die Flügelrahmen-Lagerplatte 2 gegenüber dem Mittelteil 3 leicht verschwenkt im Winkel α dargestellt ist.

Das Schwinglager hat eine Blendrahmen-Lagerplatte, nachfolgend kurz "Rahmenplatte" oder erste Platte 1 genannt, eine Flügelrahmen-Lagerplatte, nachfolgend kurz zweite Platte oder "Flügelplatte" 2 genannt, und einen armförmigen Zwischen- oder Mittelteil 3, der mit der Rahmenplatte 1 über eine erste Schwenkachse 4 und mit der Flügelplatte 2 über eine zweite Schwenkachse 5 verbunden ist.

Wie bei diesen Lagern üblich kann über einen Lüftungsbereich von etwa 60° der Flügel mit seiner Flügelplatte 2 zusammen mit dem Zwischen- oder Mittelteil 3 und darüber hinaus allein mit seiner Flügelplatte 2 bis zu 180° schwenken. Diese Stellung ist in Figur 1 dargestellt. In den Figuren 2 und 3 befinden sich die Grundteile des Schwinglagers jeweils in der Schließstellung des Flügels oder Fensters.

Die drei Grundteile 1 bis 3 des Schwinglagers sind Formteile aus Metall, insbesondere Zinkdruckguss oder Leichtmetall. Um diese Grundausbildung des Lagers für verschiedene Einbausituationen oder Profiltiefen und -gestaltungen praktisch unverändert einsetzen zu können, sind der Rahmenplatte 1 und der Flügelplatte 2 jeweils - bei Blick in lotrechter Richtung - winkelförmige Kunststoff-Formteile 7 (für die Rahmenplatte) und 8 (für die Flügelplatte) zugeordnet.

Ein jeweilig breiterer oder längerer Schenkel 7a, 8a ist der dem zugehörigen Rahmenprofil zugewandten Seite der betreffenden Platte 1 bzw. 2 zugeordnet und kann auf seiner Außenseite der Profilform und -tiefe entsprechend unterschiedlich gestaltet sein. Die "Breite" bemisst sich senkrecht zur Längserstreckung 12.

Jeweils ein schmalerer Schenkel 7b, 8b umgreift jeweils eine, der Außenseite des Fensters oder Lagers zugeordnete Seite des Schwinglagers und sie dichten in der geschlossenen Stellung des Lagers gegeneinander ab. Dabei bilden die schmalen Schenkel zusammen eine horizontale Trennstelle 11, die sich beim Öffnen des Flügels entsprechend öffnet, in der Schließstellung aber geschlossen und abgedichtet ist.

Zur Abdichtung dieser horizontalen Trennstelle 11 ebenso wie der lotrechten Trennfuge zwischen den beiden schmalen Schenkeln ist Folgendes vorgesehen.

Entlang der lotrechten Trennfuge sind an den Schenkeln 7b und 8b - in lotrechter Richtung gegeneinander versetzt - längs verlaufende Dichtungsabschnitte 9 bzw. 10 vorgesehen. Bezogen auf die lotrechte Länge des Schwinglagers nimmt der Dichtungsabschnitt 9, ausgehend von der horizontalen Trennstelle 11, etwa 2/3 und der Abschnitt 10 etwa 1/3 der Gesamtlänge 12 (des Lagers) ein.

Im Bereich der horizontalen Trennstelle 11 ist in der Ebene des Dichtungsbereiches 10 eine schräge Dichtkante 13 vorgesehen, die mit einer entsprechenden (horizontalen) Kontaktfläche 14 am Ende des anderen Längsdichtungsbereiches 9 in der Schließstellung abdichtend zusammenwirkt.

Die Dichtkante 13 ist bevorzugt so dünn ausgebildet, dass sie zum Ausgleich von Toleranzen leicht federnd ausbiegen kann und so ohne Spiel an der Kontaktfläche 14 anliegt.

Das Schwinglager ist somit in seiner Schließstellung zuverlässig ohne jeden Kontakt nach außen und ist sicher abgedichtet und gegen Wärmedurchgang isoliert.

Zur Innenseite des Raums oder an der entsprechenden Seite des Lagers ist das Lager durch einen Abdeckkappen-Satz gegen Sicht verdeckt.

Der Satz hat bevorzugt nur drei, den Grundteilen 1, 2 und 3 des Lagers zugeordnete Kappen 20,21 und 22. Eine ist im Wesentlichen flach und streifenförmig. Zwei beidseits lateral dazu liegende Kappen 20, 21 sind punktsymmetrisch und jeweils winkelförmig (L-förmig) in der Aufsicht (von der Raumseite gesehen) und in etwa U-förmig in Längsrichtung des Profils gesehen, mit einem breiten Mittelschenkel und zwei kürzeren Seitenschenkeln.

Diese Kappen haben die Funktion, das Schwinglager bei wechselnden Profilsystemen leicht und einfach an eine jeweilige Einbausituation formmäßig, wie auch farblich anzupassen.

Dieses Set aus Kappen mit Kappenabschnitten als Deckflächen kann durch bügelförmige Stücke 23 und 24 (kurz: Bügel) ergänzt werden, die auch eigenständig relevant sind.

Diese beiden Bügel 23, 24 sind im Bereich der - in der Schließstellung des Flügels - nach oben bzw. nach unten weisenden Stirnwände 25 und 26 an den beiden Lagerplatten 1 und 2 des Schwinglagers in die (oder unter die) diesen zugeordneten Abdeckkappen 20 und 21 einsteckbar.

Die Bügel 23, 24 umgreifen die an den Seiten abgebogenen, sich über die ganze Lagerbreite erstreckenden Ränder der Stirnwände 25, 26 und weisen (vorstehende) Eingriffselemente auf, die als "Vorsprünge" zusammen mit entsprechend ausgebildeten Ausnehmungen in den Rändern der Stirnwände 25, 26 eine Verrastung 23a bzw. 24a bewirken (die Pfeile in Figur 2 symbolisieren das).

Auf die Außenflächen der Stirnwände (nach oben und unten im Einbauzustand weisend) können entsprechende angepasste Isolierschichten (nicht dargestellt) angeordnet werden, deren obere Kanten von den Bügeln 23,24 ebenfalls übergriffen werden können.

Die jeweils zum Profil weisende Kontur 23b, 24b der Bügel 23, 24 ist an das jeweilige Fensterprofil angepasst, als Stulp-, Wechsel- oder Rahmenprofil. Die Bügel 23, 24 werden dann nicht benötigt, wenn das genannte Profil bereits der zu ihm jeweils weisenden Fläche (der "Innenkontur") der Kappen 20, 21 entspricht. Die Kappen haben U-ähnliche Form, mit nach seitlich leicht aufgeweiteten kurzen Schenkeln.

Entsprechend sind auch die Bügel 23, 24 geformt, die als Zwischenadapter zwischen dem (nicht dargestellten) Profil und der Lagerabdeckung (Kappen 20, 21) dienen. Sie halten sich dabei an den Stirnflächen (Pfeil 23, 24) und berühren nach vorne und nach hinten (Sichtrichtung auf das geschlossene Fenster) einerseits die Sichtkappen und andererseits die Oberfläche des Flügel- und Rahmenprofils.

Eine weitere Abdichtung kann im System verwirklicht werden, indem an den beiden äußeren Lagerteilen 1 und 2 im Bereich der in der Schließstellung des Lagers einander jeweils gegenüber liegenden Seiten oder Stirnflächen bandartige (schmale und längliche) Flächen 30 und 31 bzw. 30', 31' (als Bandpaare) vorgesehen werden.

Auf jeweils einem Band eines Bandpaares ist ein entsprechendes Dichtband 32 angeordnet (nicht überall gesondert dargestellt), das den Spalt zwischen diesen Flächen vollständig abdichtet, wenn das Lager bzw. der Flügel geschlossen wird. Die Abdeckkappen 20 und 21 decken dabei das frei liegende Ende des Dichtbandes ab und unterstützen so einen schiebefreien Kontakt der beteiligten schmalen Bereiche, wenn der Flügel sich der Schließstellung annähert.

## Patentansprüche

1. Schwinglager mit einem isolierenden Adapterset, welches Schwinglager als drei Lagerteile eine Blendrahmen-Lagerplatte (1), eine Flügelrahmen-Platte (2) und ein armförmiges Zwischenteil (3) aufweist, welcher als Arm mit der einen Platte (1) über eine erste Schwenkachse (4) und mit der anderen Platte (2) über eine zweite Schwenkachse (5) verbunden ist,
wobei das Adapterset (6) zwei Kunststoff-Formteile (7, 8) aufweist, die jeweils winkelförmig mit je zwei nicht gleich langen Schenkeln ausgebildet sind, die sich senkrecht zu einer Längserstreckung (12) der Formteile (7, 8) erstrecken, wobei die winkelförmigen Formteile (7, 8) das Schwinglager seitlich und außen umgreifen und dabei
-- der jeweils längere Schenkel (7a, 8a) der dem zugehörigen Rahmenprofil zugewandten Seite der betreffenden Platte (1, 2) zugeordnet ist und zur Anpassung des Schwinglagers an eine jeweilige Profilierung und Abmessung eines Einbauraums zwischen den Rahmenprofilen ausgebildet ist, und
-- der jeweils schmalere Schenkel (7b, 8b) jeweils eine, der Außenseite eines Fensters zugeordnete Seite des Schwinglagers umgreift und die schmaleren Schenkel (7b, 8b) zur isolierenden Umgreifung der drei Lagerteile in der Schließstellung des Lagers oder Flügels auf der Außenseite ausgebildet sind.

2. Schwinglager nach Anspruch 1, **dadurch gekennzeichnet, dass** jedes Kunststoff-Formteil (7, 8) an seinem schmalen Schenkel (7b, 8b) jeweils in lotrechter Richtung, eine seitlich neben einer Trennfuge zwischen den jeweils beiden Schenkeln verlaufende Längsdichtung (9; 10) aufweist, und ausgebildet ist - von der horizontalen Trennstelle (11) - nach oben den längeren Bereich, vorzugsweise 2/3, und nach unten den kürzeren Bereich, vorzugsweise 1/3, einer vertikalen Lagerlänge (12) abzudichten.

3. Schwinglager nach Anspruch 2, **dadurch gekennzeichnet, dass** im Bereich der horizontalen Trennstelle (11) zwischen den beiden schmalen Schenkeln (7b, 8b) eine schräge Dichtkante (13) des flügelseitigen Formteils (8) vorgesehen ist, um in der Schließstellung direkt an einer entsprechenden horizontalen Kontaktfläche (14) des blendrahmenseitigen Formteils (7) abdichtend anliegen zu können.

4. Schwinglager nach Anspruch 3, **dadurch gekennzeichnet, dass** die schräge Dichtkante (13) so dünn ausgebildet ist, dass sie zum Ausgleich von Toleranzen leicht federnd ausbiegbar ist und in der Schließstellung des Flügels ohne Spiel an der Kontaktfläche (14) anliegt.

5. Schwinglager nach einem der voranstehenden Ansprüche, **dadurch gekennzeichnet, dass** zur Anpassung einer (Raum-) Innenseite des Lagers ein Abdeckkappen-Satz (20, 21, 22) vorgesehen ist, wobei ein jeweiliger Kappenabschnitt davon jeweils auf einen der drei Lagerteile aufrastbar ist, insbesondere an ein jeweiliges Rahmenprofil adaptiert, um das Lager zur Innenseite vollständig abzudecken, insbesondere farblich angepasst an die Rahmen.

6. Schwinglager nach Anspruch 1 oder Anspruch 5, **dadurch gekennzeichnet, dass** bügelförmige Abdeckstücke (23, 24) vorgesehen sind, die ausgebildet sind im Bereich der - in der Schließstellung - nach oben bzw. nach unten weisenden Stirnwände (25, 26) der Platten in die oder unter die - diesen zugeordneten - Abdeckkappen (20, 21) einsteckbar und ausgebildet sind an Ausnehmungen der Stirnwände (25, 26) verrastbar sind.

7. Schwinglager nach Anspruch 6, **dadurch gekennzeichnet, dass** die bügelförmigen Abdeckstücke (23, 24) auf den Stirnwänden (25, 26) angeordnete Isolierschichten übergreifen.

8. Schwinglager nach Anspruch 6 oder 7, **dadurch gekennzeichnet, dass** die Abdeckstücke (23, 24) wie folgt ausgebildet sind; alternativ oder kumulativ
(a) mit einem längeren Mittelstück und einem jeweils endseitig am Mittelstück angeordneten Schenkel, insbesondere beide Schenkel in einem Winkel größer als 90° davon abragend;
(b) mit einer ihrer Flächen passend zur entsprechenden Flächenseite von zwei der Kappen (20, 21) des Abdeckkappen-Satzes, um diese an die Oberfläche des Rahmenprofils anzupassen, bzw. einen bestehenden Spalt zu schließen; und/oder
(c) jeweils mit zumindest einem abragenden, verrastbaren Vorsprung, der schmäler ist als das jeweilige Bügelstück (23, 24).

9. Schwinglager nach einem der Ansprüche 5 bis 8, wobei an den beiden Lagerteilen, insbesondere den Platten (1, 2), an den in der Schließstellung einander zugewandten Stirnseiten sich gegenüberliegende oder überlappende schmale, längliche Flächen (30,31) vorgesehen sind; und
auf einer dieser Flächen ein entsprechend schmales längliches Dichtband (32) angeordnet ist, das den Spalt zwischen den Flächen in der Schließstellung abdichtet;
und
die Abdeckkappen (20, 21) die Dichtbänder (32) an dem Ende abdecken, über das sich bei der Schließbewegung die Gegenfläche des anderen Lagerteils (1, 2) dem Dichtband (32) zur Herstellung des abdichtenden Kontaktes annähert.

## Claims

1. Pivot bearing having an insulating adapter set, which pivot bearing comprises a blind-frame bearing plate (1), a sash-frame plate (2) and an arm-shaped intermediate part (3) as three bearing parts, which intermediate part is connected as an arm to the one plate (1) via a first pivot axis (4) and to the other plate (2) via a second pivot axis (5), wherein the adapter set (6) has two plastic molded parts (7, 8) which are each formed angularly in each case with two legs of non-equal length, which extend perpendicularly to a longitudinal extension (12) of the molded parts (7, 8), wherein the angular molded parts (7, 8) surround the pivot bearing laterally and externally and thereby
- the respective longer leg (7a, 8a) is assigned to the side of the relevant plate (1, 2) facing the associated frame profile and is formed for adaptation of the pivot bearing to a respective profiling and dimension of an installation space between the frame profiles, and
- the respective narrower leg (7b, 8b) engages in each case around one side of the pivot bearing assigned to the outside of a window and the narrower legs (7b, 8b) are formed for insulating engagement around the three bearing parts in the closed position of the bearing or sash on the outside.

2. Pivot bearing according to claim 1, **characterized in that** each plastic molded part (7, 8) has at its narrow leg (7b, 8b), in each case in the vertical direction, a longitudinal seal (9, 10) extending laterally next to a parting line between the respective two legs, and is formed - from the horizontal separation point (11) - to seal the longer area in the upward direction, preferably 2/3, and the shorter area in the downward direction, preferably 1/3, of a vertical bearing length (12).

3. Pivot bearing according to claim 2, **characterized in that** in the region of the horizontal separation point (11) between the two narrow legs (7b, 8b) an oblique sealing edge (13) of the sash-side molded part (8) is provided in order to abut directly in the closed position in a sealing manner against a corresponding horizontal contact surface (14) of the blind-frame-side molded part (7).

4. Pivot bearing according to claim 3, **characterized in that** the oblique sealing edge (13) is formed so thin that it is slightly resiliently bendable to compensate for tolerances and rests in the closed position of the sash without play on the contact surface (14).

5. Pivot bearing according to one of the preceding claims, **characterized in that** for adaptation of an inner (room) face of the bearing, a cover cap set (20, 21, 22) is provided, wherein a respective cap portion thereof can be latched in each case onto one of the three bearing parts, in particular adapted to a respective frame profile, in order to completely cover the bearing to the inside, in particular color-matched to the frame.

6. Pivot bearing according to claim 1 or claim 5, **characterized in that** bow-shaped cover pieces (23, 24) are provided, which are formed, in the region of - in the closed position - upwardly or downwardly facing end walls (25, 26) of the plates, to be insertable into or beneath the cover caps (20, 21) associated therewith, and are formed to be latchable onto recesses of the end walls (25, 26).

7. Pivot bearing according to claim 6, **characterized in that** the bow-shaped cover pieces (23, 24) engage over insulating layers arranged on the end walls (25, 26).

8. Pivot bearing according to claim 6 or 7, **characterized in that** the cover pieces (23, 24) are formed as follows; alternatively or cumulatively
(a) with a longer center piece and a respective leg arranged at the end side on the middle portion, in particular both legs protruding therefrom at an angle greater than 90°;
(b) with one of its surfaces matching the corresponding surface side of two of the caps (20, 21) of the cover set in order to adapt them to the surface of the frame profile, or to close an existing gap;
and or
(c) each with at least one projecting, latchable projection which is narrower than the respective bracket piece (23, 24).

9. Pivot bearing according to one of claims 5 to 8, wherein mutually opposite or overlapping narrow, elongated surfaces (30,31) are provided on the two bearing parts, in particular the plates (1, 2), on the end faces facing each other in the closed position;
and
on one of these surfaces a correspondingly narrow oblong sealing band (32) is arranged, which seals the gap between the surfaces in the closed position;
and
the cover caps (20, 21) cover the sealing bands (32) at the end via which, during the closing movement, the mating surface of the other bearing part (1, 2) approaches the sealing band (32) for producing the sealing contact.

## Revendications

1. Pivot basculant avec un jeu d'adaptateurs isolants, lequel pivot basculant présente, en tant que trois parties de pivot, une plaque d'appui de cadre de dormant (1), une plaque de cadre de battant (2) et une partie intermédiaire (3) en forme de bras, laquelle est reliée en tant que bras à une plaque (1) par un premier axe de pivotement (4) et à l'autre plaque (2) par un deuxième axe de pivotement (5),
dans lequel le jeu d'adaptateurs (6) présente deux pièces moulées en matière plastique (7, 8) qui sont chacune de forme angulaire avec deux branches de longueurs différentes qui s'étendent perpendiculairement à une extension longitudinale (12) des pièces moulées (7, 8),
dans lequel les pièces angulaires (7, 8) entourent le pivot basculant latéralement et extérieurement, et
-- la branche plus longue respective (7a, 8a) est associée au côté de la plaque concernée (1, 2) tourné vers le profilé de cadre associé et est conçue pour adapter le pivot basculant à un profilage respectif et aux dimensions d'un espace de montage entre les profilés de cadre, et
-- la branche plus étroite respective (7b, 8b) entoure un côté du pivot basculant associé au côté extérieur d'une fenêtre et les branches plus étroites (7b, 8b) sont conçues pour entourer de manière isolante les trois parties de pivot dans la position fermée du pivot ou du battant sur le côté extérieur.

2. Pivot basculant selon la revendication 1, **caractérisé en ce que** chaque pièce moulée en matière plastique (7, 8) présente sur sa branche étroite (7b, 8b), chaque fois dans la direction perpendiculaire, un joint longitudinal (9 ; 10) s'étendant latéralement à côté d'un joint de séparation entre les deux branches respectives, et est conçue - à partir du point de séparation horizontal (11) - pour étanchéifier vers le haut la zone plus longue, de préférence 2/3, et vers le bas la zone plus courte, de préférence 1/3, d'une longueur verticale de pivot (12).

3. Pivot basculant selon la revendication 2, **caractérisé en ce qu'**un bord d'étanchéité oblique (13) de la pièce moulée côté battant (8) est prévu dans la zone du point de séparation horizontal (11) entre les deux branches étroites (7b, 8b) pour pouvoir s'appliquer de manière étanche directement sur une surface de contact horizontale correspondante (14) de la pièce moulée côté dormant (7) dans la position fermée.

4. Pivot basculant selon la revendication 3, **caractérisé en ce que** le bord d'étanchéité oblique (13) est assez mince pour pouvoir être plié de manière légèrement élastique pour compenser les tolérances et s'applique sans jeu sur la surface de contact (14) dans la position fermée du battant.

5. Pivot basculant selon l'une des revendications précédentes, **caractérisé en ce qu'**un jeu de caches (20, 21, 22) est prévu pour l'adaptation d'un côté intérieur (de pièce) du pivot, une partie de cache respective étant encliquetable sur l'une des trois parties de pivot, en particulier de manière adaptée à un profilé de cadre respectif, pour recouvrir complètement le pivot vers l'intérieur, en particulier de manière assortie à la couleur des cadres.

6. Pivot basculant selon la revendication 1 ou la revendication 5, **caractérisé en ce qu'**il est prévu des pièces de recouvrement en forme d'étrier (23, 24) qui sont conçues pour pouvoir être insérées dans ou sous les caches (20, 21) qui leur sont associés dans la zone des parois frontales (25, 26) des plaques orientés vers le haut ou vers le bas - en position fermée - et qui sont conçus pour pouvoir être encliquetées dans des évidements des parois frontales (25, 26).

7. Pivot basculant selon la revendication 6, **caractérisé en ce que** les pièces de recouvrement en forme d'étrier (23, 24) recouvrent des couches isolantes disposées sur les parois frontales (25, 26).

8. Pivot basculant selon l'une des revendications 6 ou 7, **caractérisé en ce que** les pièces de recouvrement (23, 24) sont formées comme suit : alternativement ou cumulativement
(a) avec une pièce centrale plus longue et une branche disposée à chaque extrémité de la pièce centrale, en particulier les deux branches faisant saillie de celle-ci à un angle supérieur à 90° ;
b) avec l'une de leurs surfaces adaptée au côté de surface correspondant de deux des caches (20, 21) du jeu de caches pour correspondre à la surface du profilé de cadre ou pour fermer un espace existant ; et/ou
(c) dans chaque cas avec au moins une saillie encliquetable qui est plus étroite que la pièce en forme d'étrier respective (23, 24).

9. Pivot basculant selon l'une des revendications 5 à 8, dans lequel sur les deux parties de pivot, en particulier les plaques (1, 2), sont prévues sur les faces frontales tournées l'une vers l'autre en position fermée des surfaces étroites et allongées (30, 31) se faisant face ou se chevauchant ; et
sur l'une de ces surfaces est disposée une bande d'étanchéité étroite et allongée correspondante (32) qui étanchéifie l'espace entre les surfaces en position fermée ; et
les caches (20, 21) recouvrent les bandes d'étanchéité (32) à l'extrémité par laquelle la surface complémentaire de l'autre partie de pivot (1, 2) se rapproche de la bande d'étanchéité (32) pour établir le contact d'étanchéité lors du mouvement de fermeture.
